# EUROPÄISCHE PATENTSCHRIFT

(11) **EP 2 282 837 B1**
(45) Veröffentlichungstag und Bekanntmachung des Hinweises auf die Patenterteilung: **17.08.2011**
(21) Anmeldenummer: 09782114.4
(22) Anmeldetag: 24.08.2009
(51) Int. Cl.: B02C 15/04, B02C 15/00

(54) **ROLLENMÜHLE**
ROLLER MILL
BROYEUR À CYLINDRE

(30) Priorität: 25.08.2008 DE 102008039539
(43) Veröffentlichungstag der Anmeldung: 16.02.2011
(73) Patentinhaber: Polysius AG, 59269 Beckum (DE)
(72) Erfinder: SCHOLZ, Guido, 48155 Münster (DE)
(74) Vertreter: Tetzner, Michael
(86) Internationale Anmeldenummer: PCT/EP2009/060875
(87) Internationale Veröffentlichungsnummer: WO 2010/023180

(56) Entgegenhaltungen:
- WO-A-00/63587
- DE-A1- 3 801 728
- SU-A1- 1 346 238

## Beschreibung

Die Erfindung betrifft eine Rollenmühle mit den im einleitenden Teil des Anspruchs 1 angegebenen Merkmalen. Eine solche Rollenmühle ist beispeilsweise im Ausführungsbeispiel gemäß Figur 8 der DE 3801728 C2 bereits beschrieben. Bei Rollenmühlen in der industriellen Anwendung wird der Mahlteller angetrieben, welcher über das Mahlbett die Mahlrollen antreibt. Hierbei ist es im Allgemeinen erforderlich, ein Getriebe unterhalb des Mahltellers anzuordnen. Bei Mühlen mit großen Durchsatzleistungen muss man bei diesen Getrieben mit hohen Investitionskosten, langen Beschaffungszeiten und einer unzufriedenstellenden Verfügbarkeit rechnen.

Man hat daher bereits vorgeschlagen, statt dem Mahlteller die Mahlrollen anzutreiben. Sind mehrere Mahlrollen vorgesehen, kann dadurch die Leistung zum Antreiben der Rollenmühle auf eine entsprechende Vielzahl von Antrieben verteilt werden. Auf diese Weise können kleinere und damit kostengünstigere Antriebe zum Einsatz kommen.

In der DE 36 02 932 A1 wird der komplette Antrieb mit Motor und Getriebe auf dem die Mahlrolle halternden Schwenkhebel vorgesehen. Durch das nicht unerhebliche Gewicht des Antriebes werden bei dieser Ausführungsform erhöhte Anforderungen an die Lagerung des Schwenkhebels gestellt. Der Motor ist außerdem starken Vibrationen durch den Mahlprozess ausgesetzt.

In der DE 197 02 854 und der SU-A1-1 346 238 wird als alternative Ausführungsform ein feststehender Motor vorgeschlagen. Die Übertragung der Antriebsleistung auf das am Schwenkhebel befestigte Getriebe erfolgt über eine Kardangelenkwelle. Diese Gelenkwelle muss in den Gelenken einen Winkelausgleich und in der Zwischenwelle einen axialen

Längenausgleich gewährleisten. Der erforderliche Winkelausgleich in den Kardangelenken führt in der dargestellten Antriebskonfiguration zu unterschiedlichen Auslenkungswinkeln. Dadurch hat diese Antriebskonfiguration den Nachteil, dass die Drehbewegung nicht homokinetisch übertragen wird, was wiederum zu unerwünschten Schwingungen im System führt.

Der Erfindung liegt daher die Aufgabe zugrunde, die eingungs beschriebene Rollenmühle dahingehend zu verbessern, dass durch den Antriebsstrang der Mahlrolle bedingte Schwingungen des Systems minimiert werden.

Erfindungsgemäß wird diese Aufgabe durch die Merkmale des Anspruches 1 gelöst.

Die erfindungsgemäße Anordnung der Kupplung in der Schwenkhebelachse bzw. deren Verlängerung ist dahingehend zu verstehen, dass die Schwenkhebelachse die Kupplung schneidet.

Durch diese Anordnung des Antriebsstranges kann eine Kupplung verwendet werden die es ermöglicht die Drehbewegung homokinetisch zu übertragen., sodass die durch den Antriebsstrang in das System eingebrachten Schwingungen minimiert werden. Zusätzlich wird die erforderliche Ausgleichsbewegung minimiert und folglich kann eine kostengünstige und wartungsfreie Ausgleichskupplung verwendet werden.

Der ortsfest angeordnete Motor ermöglicht die Verwendung von allgemein erhältlichen Standardmotoren, sodass die Komponenten des Antriebsstranges kostengünstiger beschafft werden können.

Weitere Ausgestaltungen der Erfindung sind Gegenstand der Unteransprüche.

Gemäß einem bevorzugten Ausführungsbeispiel ist die Kupplung als drehstarre Ausgleichskupplung ausgebildet, wodurch eine lange Lebensdauer gewährleistet werden kann. Diese Kupplung kann beispielsweise durch eine Zahnkupplung, eine Lamellenkupplung oder eine Gelenkwelle gebildet werden. Wird eine Kardangelenkwelle verwendet, ist die Zwischenwelle so anzuordnen, dass diese von der Schwenkhebelhachse oder deren Verlängerung geschnitten wird und so die Drehbewegung homokinetisch übertragen werden kann.

Gemäß einem Ausführungsbeispiel ist der Schwenkhebel als Hohlwelle ausgebildet, wobei ein Teil des Antriebstranges in der Hohlwelle angeordnet ist. Weiterhin umfasst der Antrieb ein oder mehrere Getriebe, die wahlweise ortsfest und/oder am Schwenkhebel und/oder im Bereich der Mahlrolle angeordnet sind.

Weiterhin kann wenigstens ein Getriebe als Umlaufgetriebe ausgebildet sein, welches an der Mahlrolle befestigt ist. Bei dem Umlaufgetriebe kann es sich um ein leistungsverzweigtes Getriebe, insbesondere ein Planetengetriebe handeln.

Weiterhin kann ein Anpresssystem zur Einstellung des Anpressdrucks der Mahlrolle vorgesehen werden, dass mit dem Schwenkhebel in Wirkkontakt steht.

Gemäß einer bevorzugten Ausführungsform ist der Schwenkhebel so ausgebildet, dass er durch ein Mühlengehäuse hindurchgeführt ist und die Mahlrolle am im Mühlengehäuse befindlichen Ende des Schwenkhebels gehaltert ist, während das andere Ende in einem Lager außerhalb des Mühlengehäuses gelagert ist.

Weiterhin ist die Mahlrolle mit einer Mahlrollenlagerung am Schwenkhebel gelagert, wobei die Mahlrollenlagerung, das Lager des Schwenkhebels und die Kupplung über einen gemeinsamen Ölraum verfügen können.

Die Mahlrolle dreht sich um eine Mahlrollenachse, wobei der feststehende Motor mit seiner Motorwelle im Wesentlichen in der Verlängerung der Mahlrollenachse angeordnet ist. Es kommen aber auch andere Anordnungen in Betracht. So kann die Antriebsachse des ortsfesten Motors auch parallel versetzt zur Mahlrollenachse angeordnet sein, wobei der Antriebstrang vom Motor bis zur Mahlrolle um 180° umgelenkt wird.

Weitere Vorteile und Ausgestaltungen der Erfindung werden im Folgenden anhand der Beschreibung und der Zeichnung näher erläutert.

In der Zeichnung zeigen
- Fig. 1: eine geschnittene Seitenansicht einer Rollenmühle gemäß einem ersten Ausführungsbeispiel,
- Fig. 2: eine geschnittene Seitenansicht einer Rollenmühle gemäß einem zweiten Ausführungsbeispiel,
- Fig. 3a: eine dreidimensionale Darstellung einer Rollenmühle gemäß einem dritten Ausführungsbeispiel,
- Fig. 3b: eine Seitenansicht der Rollenmühle gemäß Fig. 3a und
- Fig. 3c: eine Schnittdarstellung längs der Linie A-A der Fig. 3b.

Die in Fig. 1 dargestellte Rollenmühle besteht im Wesentlichen aus einem drehbaren Mahlteller 1, wenigstens einem drehbar an einem Schwenkhebel 2 gehalterten Mahlrolle 3 sowie einem der Mahlrolle zugeordneten Antriebstrang zum Antreiben der Mahlrolle mit einem feststehenden Motor 4. Der Schwenkhebel ist in einem Lager 5 um eine Schwenkhebelachse 6 schwenkbar gelagert. Der Schwenkhebel 2 ist weiterhin durch ein Mühlengehäuse 7 hindurchgeführt, wobei die Mahlrolle 3 an dem im Mühlengehäuse befindlichen Ende des Schwenkhebels gehaltert ist, während das andere Ende im Lager 5 außerhalb des Mühlengehäuses gelagert ist.

Weiterhin ist ein Anpresssystem 8, insbesondere ein hydropneumatisches Federsystem, vorgesehen, um den Anpressdruck der Mahlrolle 3 einzustellen.

Das Anpresssystem ist ebenfalls außerhalb des Mühlengehäuses 7 angeordnet und steht mit dem Schwenkhebel in Wirkkontakt.

Die Mahlrolle 3 ist über eine Mahlrollenlagerung 9 drehbar am Schwenkhebel 2 gelagert. Der Schwenkhebel 2 ist weiterhin als Hohlwelle ausgebildet, sodass ein Teil des Antriebstrangs in Form einer Antriebswelle 10 in der Hohlwelle angeordnet ist. Die Drehbewegung der Antriebswelle wird über eine Narbe 11 auf die Mahlrolle 3 übertragen. Mit dem anderen Ende steht die Antriebswelle 10 mit dem ortsfest angeordneten Motor 4 in Wirkverbindung, wobei ein oder mehrere Getriebe zwischengeschaltet sein können. Die Getriebe können dabei sowohl ortsfest als auch am Schwenkhebel angeordnet werden. Nachdem ein Teil des Antriebstranges ortsfest ausgebildet ist und ein anderer Teil, insbesondere die im Schwenkhebel 2 angeordnete Antriebswelle 10 mit dem Schwenkhebel 2 mitschwenkt, muss eine Kupplung 12 vorgesehen werden, welche die Schwenkbewegung des Schwenkhebels ausgleicht. Die Kupplung 12 ist in der Schwenkhebelachse (6) angeordnet und überträgt die Drehbewegung homokinetisch.

Bei der Kupplung 12 handelt es sich vorzugsweise um eine drehstarre Ausgleichskupplung, wobei insbesondere eine Bogenzahnkupplung vorgesehen werden kann.

Gemäß einer besonderen Ausgestaltung der Erfindung verfügt die Mahlrollenlagerung 9, das Lager 5 und die Kupplung 12 über einen gemeinsamen Ölraum 13.

Das Ausführungsbeispiel gemäß Fig. 2 unterscheidet sich vom ersten Ausführungsbeispiel im Wesentlichen nur dadurch, dass im Antriebstrang noch ein feststehendes Getriebe 14 und ein mitschwenkendes Getriebe in Form eines Umlaufgetriebes 15 vorgesehen sind. Das Umlaufgetriebe 15 ist am Ende des Schwenkhebels im Bereich der Mahlrolle 3 befestigt. Es ist als leistungsverzweigtes Getriebe und gemäß einer bevorzugten Ausgestaltung der Erfindung als Planetengetriebe ausgebildet.

Das Umlaufgetriebe 15 weist, wie üblich, ein Sonnenrad 15a, mehrere Planetenräder 15b und einen Planetenträger 15c auf. Das Sonnenrad 15a kann kippbeweglich gelagert sein und wird über die Antriebswelle 10 angetrieben. Der Planetenträger ist drehfest mit der Mahlrolle verbunden. Das Umlaufgetriebe 15 ist zudem über einen vorzugsweise austauschbaren Verschleißschutz 15d geschützt. Weiterhin ist eine geeignete Momentenstütze vorzusehen, die beispielsweise durch seitliche Führungen des Anpresssystems 8 gebildet werden könnte.

Während der feststehende Motor 4 bei den ersten beiden Ausführungsbeispielen gemäß den Figuren 1 und 2 in Verlängerung des Schwenkhebels 2 angeordnet ist, befindet sich der feststehende Motor 4' in den Fig. 3a bis 3c seitlich neben dem Schwenkhebel 2.

Auch bei diesem Ausführungsbeispiel ist der Schwenkhebel 2 als Hohlwelle ausgebildet, sodass eine Antriebswelle 10 zur Übertragung der Drehbewegung auf die Mahlrolle 3 in der Hohlwelle angeordnet werden kann.

Der Antriebstrang umfasst auch bei diesem Ausführungsbeispiel einen ortsfesten Antriebstrang, der insbesondere durch den Motor 4' gebildet wird und einen mit dem Schwenkhebel 2 mitbewegten Antriebstrang, der neben der im Schwenkhebel 2 angeordneten Antriebswelle 10 noch eine weitere Welle 16, ein erstes Getriebe 17, insbesondere ein Zahnradgetriebe, und ggf. ein zweites Getriebe 18 umfasst.

An der Verbindungsstelle zwischen dem feststehenden und dem mitbewegten Antriebstrang ist wiederum eine Kupplung 12 vorgesehen, die auch hier in der Schwenkhebelachse 6 bzw. deren Verlängerung angeordnet ist. Der Antriebstrang wird daher ausgehend vom Motor 4' über die Welle 16, das erste und zweite Getriebe 17, 18 auf die mit der Mahlrolle 3 in Verbindung stehenden Antriebswelle (10) u m 180° umgelenkt. Dennoch wird auch hier durch die spezielle Antriebskonfiguration die Möglichkeit geschaffen, eine Kupplung zu wählen, welche eine homokinetische Übertragung der Drehbewegung gewährleistet, sodass durch den Antriebsstrang der Mahlrolle bedingte Schwingungen des Systems minimiert werden.

## Patentansprüche

1. Rollenmühle mit
a. einem drehbaren Mahlteller (1),
b. wenigstens einer drehbar an einem Schwenkhebel (2) gehalterten Mahlrolle (3), die mit dem Mahlteller (1) in Abrolleingriff steht, wobei der Schwenkhebel (2) um eine Schwenkhebelachse (6) schwenkbar gelagert ist,
c. sowie einem der Mahlrolle (3) zugeordneten Antriebstrang zum Antreiben der Mahlrolle mit einem feststehenden Motor (4, 4'), wobei der Antriebsstrang eine Kupplung (12) aufweist, welche die Schwenkbewegung des Schwenkhebels (2) ausgleicht,
**dadurch gekennzeichnet, dass** die kupplung (12)
in der Schwenkhebelachse (6) bzw. deren Verlängerung angeordnet ist.

2. Rollenmühle nach Anspruch 1, **dadurch gekennzeichnet, dass** die Kupplung (12) als drehstarre Ausgleichskupplung ausgebildet ist.

3. Rollenmühle nach Anspruch 1, **dadurch gekennzeichnet, dass** die Kupplung (12) als Zahnkupplung ausgebildet ist.

4. Rollenmühle nach Anspruch 1, **dadurch gekennzeichnet, dass** die Kupplung (12) als Gelenkwelle ausgebildet ist.

5. Rollenmühle nach Anspruch 1, **dadurch gekennzeichnet, dass** der Antriebsstrang vom Motor (4') bis zur Mahlrolle (3) um 180° umgelenkt wird.

6. Rollenmühle nach Anspruch 1, **dadurch gekennzeichnet, dass** die Mahlrolle (3) mit einer Mahlrollenlagerung (9) an dem Schwenkhebel (2) gelagert ist und die Mahlrollenlagerung (9), das Lager (5) des Schwenkhebels (2) und die Kupplung (12) über einen gemeinsamen Ölraum (13) verfügen.

7. Rollenmühle nach Anspruch 1, **dadurch gekennzeichnet, dass** der Schwenkhebel (2) als Hohlwelle ausgebildet ist und ein Teil des Antriebstranges in der Hohlwelle angeordnet ist.

8. Rollenmühle nach Anspruch 1, **dadurch gekennzeichnet, dass** der Antrieb ein ortsfestes Getriebe (14) und ein mit dem Schwenkhebel (2) und/oder der Mahlrolle (3) mitschwenkendes Getriebe (15, 17, 18) umfasst.

9. Rollenmühle nach Anspruch 1, **dadurch gekennzeichnet, dass** der Antrieb wenigstens ein Getriebe umfasst, das als Umlaufgetriebe (15) ausgebildet und am Schwenkhebel (2) im Bereich der Mahlrolle (3) befestigt ist.

10. Rollenmühle nach Anspruch 9, **dadurch gekennzeichnet, dass** das Umlaufgetriebe (15) als leistungsverzweigtes Getriebe ausgebildet ist.

11. Rollenmühle nach Anspruch 9, **dadurch gekennzeichnet, dass** das Umlaufgetriebe (15) als Planetengetriebe ausgebildet ist.

12. Rollenmühle nach Anspruch 1, **dadurch gekennzeichnet, dass** der Schwenkhebel (2) durch ein Mühlengehäuse (7) hindurch geführt ist, wobei die Mahlrolle (2) am im Mühlengehäuse (7) befindlichen Ende des Schwenkhebels (2) gehaltert ist, während das andere Ende in einem Lager (5) außerhalb des Mühlengehäuses (7) gelagert ist.

13. Rollenmühle nach Anspruch 1, **dadurch gekennzeichnet, dass** ein Anpresssystem (8) zur Einstellung des Anpressdrucks der Mahlrolle (3) vorgesehen ist, das mit dem Schwenkhebel (2) in Wirkkontakt steht.

## Claims

1. Roller mill having
a. a rotatable grinding table (1),
b. at least one grinding roller (3) which is rotatably retained on a pivot lever (2) and which is in rolling engagement with the grinding table (1), the pivot lever (2) being arranged for pivoting about a pivot lever axis (6),
c. and a drive train which is associated with the grinding roller (3) in order to drive the grinding roller with a fixed motor (4, 4'), wherein the drive train has a coupling (12) which compensates for the pivot movement of the pivot lever (2),
**characterised in that** the coupling (12) is arranged in the pivot lever axis (6) or the extension thereof.

2. Roller mill according to claim 1, **characterised in that** the coupling (12) is in the form of a torsionally rigid compensation coupling.

3. Roller mill according to claim 1, **characterised in that** the coupling (12) is in the form of a tooth coupling.

4. Roller mill according to claim 1, **characterised in that** the coupling (12) is in the form of a cardan shaft.

5. Roller mill according to claim 1, **characterised in that** the drive train is redirected through 180° from the motor (4') to the grinding roller (3).

6. Roller mill according to claim 1, **characterised in that** the grinding roller (3) is arranged on the pivot lever (2) with a grinding roller bearing (9) and the grinding roller bearing (9), the bearing (5) of the pivot lever (2) and the coupling (12) have a common oil chamber (13).

7. Roller mill according to claim 1, **characterised in that** the pivot lever (2) is in the form of a hollow shaft and a portion of the drive train is arranged in the hollow shaft.

8. Roller mill according to claim 1, **characterised in that** the drive comprises a fixed gearing mechanism (14) and a gearing mechanism (15, 17, 18) which pivots with the pivot lever (2) and/or the grinding roller (3).

9. Roller mill according to claim 1, **characterised in that** the drive comprises at least one gearing mechanism which is/are in the form of an epicyclic gear system (15) and which is/are secured to the pivot lever (2) in the region of the grinding roller (3).

10. Roller mill according to claim 9, **characterised in that** the epicyclic gear system (15) is in the form of a gearing mechanism having torque division.

11. Roller mill according to claim 9, **characterised in that** the epicyclic gear system (15) is in the form of a planet gear system.

12. Roller mill according to claim 1, **characterised in that** the pivot lever (2) is directed through a mill housing (7), the grinding roller (2) being retained at the end of the pivot lever (2) that is in the mill housing (7) and the other end being arranged in a bearing (5) outside the mill housing (7).

13. Roller mill according to claim 1, **characterised in that** a pressing system (8) which is in operational contact with the pivot lever (2) is provided in order to adjust the pressing pressure of the grinding roller (3).

## Revendications

1. Broyeur à cylindre avec
a) un plateau de broyage rotatif (1),
b) au moins un cylindre de broyage (3), qui, fixé à un levier de pivotement (2), coopère en rotation avec le plateau de broyage (1), sachant que le levier de pivotement (2) peut pivoter autour d'un axe de pivotement (6),
c) ainsi qu'un train d'entraînement associé au cylindre de broyage (3), pour l'entraînement dudit cylindre de broyage au moyen d'un moteur (4, 4') fixe, sachant que le train d'entraînement est doté d'un accouplement (12), qui compense le mouvement de pivotement du levier de pivotement (2), **caractérisé en ce que** l'accouplement (12) est disposé dans l'axe de pivotement (6), respectivement dans le prolongement de celui-ci.

2. Broyeur à cylindre selon la revendication 1, **caractérisé en ce que** l'accouplement (12) est réalisé sous la forme d'un accouplement compensateur, rigide à la torsion.

3. Broyeur à cylindre selon la revendication 1, **caractérisé en ce que** l'accouplement (12) est réalisé sous la forme d'un accouplement à denture.

4. Broyeur à cylindre selon revendication 1, **caractérisé en ce que** l'accouplement (12) est réalisé sous la forme d'un arbre de transmission à joints de cardan.

5. Broyeur à cylindre selon la revendication 1, **caractérisé en ce que** le train d'entraînement, du moteur (4') jusqu'au cylindre de broyage (3), est dévié de 180°.

6. Broyeur à cylindre selon la revendication 1, **caractérisé en ce que** le cylindre de broyage (3) est monté, avec un support de cylindre (9), sur le levier de pivotement (2), et que ledit support de cylindre de broyage (9), le support (5) du levier de pivotement (2) et l'accouplement (12) disposent d'une chambre d'huile (13) commune.

7. Broyeur à cylindre selon la revendication 1, **caractérisé en ce que** le levier de pivotement (2) est réalisé sous la forme d'un arbre creux et qu'une partie du train d'entraînement est disposé dans ledit arbre creux.

8. Broyeur à cylindre selon la revendication 1, **caractérisé en ce que** l'entraînement comprend un engrenage fixe (14) et un engrenage (15, 17, 18) qui accompagne le pivotement du levier de pivotement (2) et / ou du cylindre de broyage (3).

9. Broyeur à cylindre selon la revendication 1, **caractérisé en ce que** l'entraînement comprend au moins un engrenage, qui est réalisé sous la forme d'un engrenage épicycloïdal (15) et est fixé sur le levier de pivotement (2), dans la région du cylindre de broyage (3).

10. Broyeur à cylindre selon la revendication 9, **caractérisé en ce que** l'engrenage épicycloïdal (15) est réalisé sous la forme d'un engrenage à branchement de couple.

11. Broyeur à cylindre selon la revendication 9, **caractérisé en ce que** l'engrenage épicycloïdal (15) est réalisé sous la forme d'un engrenage planétaire.

12. Broyeur à cylindre selon la revendication 1, **caractérisé en ce que** le levier de pivotement (2) traverse un carter de broyeur (7), sachant que le cylindre de broyage (3) est fixé à l'extrémité du levier de pivotement (2), située dans le carter de broyeur (7), tandis que l'autre extrémité est montée dans un support (5), à l'extérieur du carter de broyeur (7).

13. Broyeur à cylindre selon la revendication 1, **caractérisé en ce qu'**un système de pression (8), qui est en contact actif avec le levier de pivotement (2), est prévu pour le réglage de la pression du cylindre de broyage (3).
